# EUROPÄISCHE PATENTSCHRIFT

(11) **EP 0 939 579 B1**
(45) Veröffentlichungstag und Bekanntmachung des Hinweises auf die Patenterteilung: **23.03.2005**
(21) Anmeldenummer: 99101929.0
(22) Anmeldetag: 29.01.1999
(51) Int. Cl.: H05B 3/34

(54) **Elektrisches Flächenheizelement mit quasi homogenem Heizfeld und Kontaktierungsfeld**
Electric planar heating element with a quasi homogeneous heating area and bonding area
Elément de chauffage par surfaces étendues électrique avec une zone de chauffage quasi homogène et zone de contact

(30) Priorität: 03.02.1998 AT 18198
(43) Veröffentlichungstag der Anmeldung: 01.09.1999
(73) Patentinhaber: I.G. Bauerhin GmbH, Elektrotechnische Werke, 63584 Gründau (Rothenbergen) (DE)
(72) Erfinder: Michelmann, Jochen, D-63584 Gründau (DE)
(74) Vertreter: Müller-Wolff, Thomas, Dipl.-Ing.

(56) Entgegenhaltungen:
- EP-A- 0 463 516
- DE-A- 4 233 118
- DE-C- 4 101 290

## Beschreibung

Die Erfindung betrifft ein flexibles Flächenheizelement mit elektrisch leitenden Kontakt- und Heizleitern, wobei sich sowohl die Kontaktleiter als auch die Heizleiter jeweils untereinander berühren.

Bei bekannten Heizelementen, z.B. gemäß DE 41 42 774 (I.G. Bauerhin GmbH), liegen diese Heizleiter parallel oder im wesentlichen parallel, und jeder Heizleiter trägt zu einem gewissen Teil zur Gesamtheizleistung bei. Fällt dieser Heizleiter duch Unterbrechung aus, so wird ein mehr oder weniger breites Segment des Heizelementes ausfallen. Diese Ausfälle entstehen duch starke mechanische Belastungen auf der gesamten Fläche oder durch punktförmige Belastung durch Knien oder Stehen auf dem Sitz. Im Bereich der Kontaktleiter stellt sich eine ähnliche Situation dar. Werden dort eine oder mehrere parallel zueinander liegende Kontaktleiter zerstört, so stellt sich ein Ausgleichstrom zwischen den Kontaktleitern ein.

Dieser Ausgleichsstrom fließt zwangsläufig durch die Heizleiter, welche die parallel liegenden Kontaktleiter untereinander verbinden, was unerwünschte Erwärmung bewirkt. Dieser Effekt kann auch bei anderen bekannten Heizelementen aus Gewebeflächen, wie in der DE 42 33 118 am Beispiel einer Kohlenstoffheizmatte beschrieben, auftreten. Ein anderes Verfahren wird durch die DE 31 17 247 gezeigt, in dem das umgebende textile Material zwischen den parallel liegenden Heizleitern und Kontaktleitern metallisiert wird und so eine Verbindung zwischen den einzelnen Heizleitern und Kontaktleitern geschaffen wird.

Bei diesem Verfahren sind die Leiteigenschaften der Metallisierung ungenügend und bei mechanischer Biegebeanspruchung instabil, so daß diese Technik zur Herstellung von dauerhaften, flexiblen Heizelementen nicht verwendet werden kann.

Aufgabe der vorliegenden Erfindung ist es, ein unter Betriebsbedingungen elektrisch (quasi) homogenes Flächenheizelement mit verbesserter Konstanz der Stromdichte zu entwickeln, das trotz Durchbrüchen, Aussparungen oder Ausstanzungen im Heizfeld eine weitgehend gleichmäßige Erwärmung aufweist.

Diese Aufgabe wird erfindungsgemäß durch die in den Patentansprüchen angegebenen Merkmale gezeigt.

Im Gegensatz zu den bereits existierenden Flächenheizelementen liegt der Erfindung folgendes Prinzip zugrunde:

Sowohl die Heizleiter 1 als auch die Kontaktleiter 3, 4 liegen so in der Fläche des Heizelementes, daß diese sich in möglichst kurzen Abständen berühren. Dieses kann dadurch erfolgen, daß jeder Heizleiter 1 und Kontaktleiter 3, 4 des Flächenheizelementes spiegelbildlich und zu den übrigen Leitern phasenverschoben angeordnet ist und den jeweiligen benachbarten Leiter in möglichst kurzen Abständen berührt (Fig. 1a, 1b).

Eine bevorzugte Ausführungsform besteht in der mehrfachen Überschneidung der Heizleiter 1, wobei die Auslenkung bzw. Amplitude der Heizleiter 1 so groß ist, daß jeder Leiter mehrere benachbarte Leiter überschneidet und berührt (Fig. 2).

Durch diese Art der Einbringung entsteht im Heizfeld 2, 5 auch nach dem Ausstanzen von Luftdurchtrittsöffnungen eine quasi homogene, von Heizleitern bedeckte Fläche, welche zudem eine richtungsabhängige Leitfähigkeit in Richtung zu den zu beiden Seiten liegenden Kontaktleitern zeigt. Dadurch fließen an den Bruchstellen bzw. an den Lochrändern geringere Ausgleichsströme als in einer Ausführung mit in allen Richtungen gleichen Leitwerten, was zu wesentlich geringeren thermischen Belastungen der Lochränder führt, ohne daß dabei wie in DE 41 42 774 ganze Segmente ausfallen.

Im Falle eines Leiterbruches wird der Stromfluß entlang der Heizleiter durch die Berührung von benachbarten Leitern unverändert aufrechterhalten und der dann in zwei Teilabschnitte zerfallene Heizleiter 1 durch kurze Überbrückung der Bruchstelle weiter mit Strom versorgt. Eine Unterbrechung einzelner Heizleiter 1 führt nicht wie eingangs beschrieben zum Ausfall eines ganzen Heizsegmentes, sondern wird sich auf den unmittelbaren Bereich der Unterbrechung beschränken. Die Heizleitersegmente sind beispielsweise in Fig. 1b mit 2a, 2b bezeichnet.

Im Bereich der Kontaktleiter 3, 4 bewirkt die mehrfache Berührung der Leiter auf kurzer Entfernung einen quasi Widerstandshomogenen Kontaktstreifen. Dadurch werden orthogonal zur Hauptrichtung der Kontaktleiste hohe elektrische Leitwerte erzielt, die auch bei Ausfall einzelner Kontaktierungsteile kaum zusätzliche und unerwünschte Erwärmung im Kontaktfeld erzeugen.

Als weiterer Vorteil der Erfindung stellt sich hierdurch eine verbesserte Leitfähigkeit der Kontaktbahn oder der Kontaktstreifen und damit geringere Wärmeentwicklung auf den Kontaktstreifen ein.

Dieser Vorteil der geringen Verlustleistung und Wärmeabgabe gegenüber bekannten Heizelementtechniken besteht insbesondere dort, wo die Kontaktleiste im Graben oder im Schaumkörper eines Pkw-Sitzes untergebracht und so thermisch isoliert wird. Die Gefahr der örtlichen Überhitzung ist somit auch bei Bruchstellen im Graben des Pkw-Sitzes minimiert.

Im folgenden werden die erfindungsgemäßen Vorteile in einer Gegenüberstellung mit dem Stand der Technik verdeutlicht. Es zeigen:
- Bild 3: Ausschnitt einer Heizmatte gemäß DE 42 33 118 A1;
- Bild 4: Teilansicht eines Flächenheizelementes mit netzartiger Ausbildung des Grundmaterials;
- Bild 5: Ausschnitt aus einem erfindungsgemäßen Flächenheizelement;
- Bild 6 - 8: Defekte Sitzheizungen mit jeweils unterschiedlichen Heizelementen analog zu den Bildern 3 - 5.

Die in Bild 3 als Ausschnitt dargestellte Heizmatte besteht aus netzartigen Heizleitern 6 und Kontaktleitern 7, 8. In der Heizfläche zwischen den Kontaktleitern 7, 8 befindet sich ein Loch 9. Dieses Loch soll zwei unterschiedliche Situationen veranschaulischen, nämlich den Stromfluß bei einer Ausstanzung zur Verbesserung der Luftzirkulation oder wenn eine größere Beschädigung oder eine Bruchstelle entstanden ist.

Mit den Schwärzungen 10, 11 ist der erhöhte Stromfluß im Seitenbereich des Loches 9 symbolisiert, wobei in Bild 3 von einem konstanten Leitwert für alle Richtungen des Heizleiter-Netzes ausgegangen wird. Dies bedeutet, daß sowohl die horizontalen als auch die vertikalen Heizleiter jeweils gleichen Leitwert aufweisen, so daß bei einer Unterbrechung des Heizleiters eine lokale Überhitzung durch den Ausgleichsstrom droht. Diese Gefahr wird noch verstärkt, wenn mehrere Löcher nebeneinander liegen, weil dann die Stromdichte zwischen den Löchern die zulässigen Werte weit überschreitet.

In Bild 4 ist der typische Fall einer wellenförmigen Verlegung des Heizleiters 12, 13, 14 in ein gewebtes Grundmaterial 15 dargestellt, wobei die Einbindung der Heizleiter an den Knotenstellen erfolgt.

Bei einer Unterbrechung des mittleren Heizleiters 13 wird der Strom auf die verbliebenen Heizleiter 12 und 14 verteilt, so daß auch hier eine erhöhte Stromdichte zu einer Überhitzung führen kann. Bei segmentartiger Aufteilung einer Sitzheizfläche wird dann nicht nur das von der Stromunterbrechung betroffene Segment sondern die gesamte Sitzheizfläche ausfallen. Die Übertragung der Ströme auf die Heizleiter erfolgt durch eine hier nicht dargestellte Kontaktleiterschiene und den Kontaktleiter 8a, die die Enden der parallel geschalteten Heizleiter 12 - 14 verbinden.

In Bild 5 ist nun ein erfindungsgemäßes Heizleiterfeld mit quasi homogener Stromdichte im Bereich von Löchern, Ausstanzungen oder dergleichen dargestellt. Auch durch die mehrfache Überschneidung der Heizleiter 16 können die im Bereich des Loches 17 auftretenden Leitungsunterbrechungen keine wesentliche Konzentration der Stromdichte in den Randbereichen bewirken, da die Heizfläche 18 eine richtungsabhängige Leitfähigkeit aufweist. Diese liegt in Stromrichtung von den Kontaktleitern 19 zu den Kontaktleitern 20, so daß nur geringe Ausgleichsströme im Bereich des Loches 17 fließen.

Bild 6 veranschaulicht die Situation bei einer Sitzheizung, die mit einem Heizleiter-Netz gemäß Bild 3 versehen ist. Bei einer scharfen Abkantung wie im Graben 21, 22 können Brüche an den Leitungen auftreten. Danach nimmt die Stromdichte im Graben sehr stark zu, so daß ein Totalausfall des Heizelementes gemäß Bild 6 zu befürchten ist.

Gemäß Bild 7 ist eine Sitzheizung mit wellenförmigen Heizleitern als Parallelschaltkreis dargestellt. Die Heizleiter weisen Bruchstellen 23, 24, 25 auf, die eine erhöhte Stromdichte bei den Nachbarleitungen bewirken. Eine Stromunterbrechung an einer Bruchstelle 26 der Kontaktleiter führt zu einem vollständigen Ausfall des ganzen Segmentes.

Die vorstehenden Vergleiche wurden aufgrund thermographischer Untersuchungen durchgeführt. Die Untersuchungen belegen die überraschenden Vorteile, die durch eine richtungsabhängige Leitfähigkeit in Verbindung mit einer mehrfachen Kontaktierung über mehrere benachbarte Heizleiter hinweg bewirkt werden.

## Patentansprüche

1. Flexibles Flächenheizelement mit elektrisch leitenden Kontakt- und Heizleitern, wobei sich sowohl die Kontaktleiter (3), (4) als auch die Heizleiter jeweils untereinander berühren,
**dadurch gekennzeichnet,**
**daß** die Heizfläche (2) eine richtungsabhängige Leitfähigkeit in Richtung zu den zu beiden Seiten liegenden Kontaktleitern (3), (4) aufweist.

2. Flexibles Flächenheizelement nach Anspruch 1,
**dadurch gekennzeichnet,**
**daß** sich sowohl die Kontaktleiter (3), (4) als auch die Heizleiter (1) gegenseitig berühren, wobei die Auslenkung der einzelnen Heizleiterstränge so groß ist, daß jeder Leiter mehrere benachbarte Leiter überschneidet und berührt.

3. Flächenheizelement nach Anspruch 1 oder 2,
**dadurch gekennzeichnet,**
**daß** bei einer Unterbrechung sowohl einzelner Heizleiter (1) als auch Kontaktleiter (3), (4) der Stromfluß entlang den Heiz- und Kontaktleitern über die mehrfache Berührung der benachbarten Leiter im wesentlichen unverändert aufrechterhalten wird.

4. Flächenheizelement nach einem der Ansprüche 1 - 3,
**dadurch gekennzeichnet,**
**daß** sowohl die Heizleiter (1) als auch die Kontaktleiter (3), (4) in ein textiles Gewirke oder Gestricke eingebunden sind, wobei im Bereich der Kontaktleiter (3), (4) durch Berührung der Kontaktleiter untereinander ein quasi homogener Kontaktstreifen entsteht, der auch bei Unterbrechung einzelner Kontaktierungsteile eine orthogonal zur Hauptrichtung der Kontaktleiste gerichtete hohe elektrische Leitfähigkeit aufweist.

5. Flächenheizelement nach einem der vorhergehenden Ansprüche,
**dadurch gekennzeichnet,**
**daß** die Heizleiter (1) aus Kohlefasern oder Edelstahlfilamenten bestehen.

6. Flächenheizelement nach einem der Ansprüche 1, 3, 4 und 5,
**dadurch gekennzeichnet,**
**daß** einzelne periodisch verlegte Heizleiter (1) im Heizfeld (5) spiegelbildlich und zu den übrigen Heizleitern phasenverschoben angeordnet sind und
**daß** mindestens zwei Heizsegmente (2a), (2b) segmentweise unterschiedlich verlegt sind, so daß sich unterschiedliche Flächenheizleistungen ergeben.

## Claims

1. A flexible surface heating element with electrically conducting contact and heater conductors, wherein both the contact conductors (4), (4) and the heating conductors contact one another,
**characterised in**
**that** the heating surface (2) comprises a direction-dependent conductivity in the direction of the contact conductors (3), (4) positioned on the two sides.

2. A flexible surface heating element according to claim 1,
**characterised in**
**that** both the contact conductors (3), (4) and the heating conductors (1) contact one another, wherein the angle of deflection of the individual heating conductor lines is such that each conductor overlaps with and contacts a plurality of adjoining conductors.

3. A surface heating element according to claim 1 or 2,
**characterised in**
**that** in the case of an interruption of both individual heating conductors (1) and contact conductors (3), (4), the power flow along the heating and contact conductors is maintained in a substantially unchanged way via the multiple contact between adjoining conductors.

4. A surface heating element according to any one of claims 1 to 3,
**characterised in**
**that** both the heating conductors (1) and the contact conductors (3), (4) are incorporated into a textile knitted material, wherein, in the region of the contact conductors (3), (4), as a result of the contact between the contact conductors, there is obtained a quasi homogeneous contact strip which, even if individual contacting parts are interrupted, comprises a high degree of conductivity directed orthogonally relative to the main direction of the contact strip.

5. A surface heating element according to any one of the preceding claims,
**characterised in**
**that** the heating conductors (1) consist of carbon fibre or high-grade steel filaments.

6. A surface heating element according to any one of claims 1, 3, 4 and 5,
**characterised in**
**that** individual periodically placed heating conductors (1) are arranged mirror-image-like in the heating field (5) and so as to be dephased relative to the remaining heating conductors and
**that** at least two heating segments (2a), (2b) are differently placed segment-wise, so that different surface heating output values are achieved.

## Revendications

1. Élément de chauffage flexible de surface muni de conducteurs de contact et de conducteurs de chauffe à connexion électrique, les conducteurs de contact (3), (4) et les conducteurs de chauffe se touchant chacun entre eux,
**caractérisé par le fait,**
**que** la surface de chauffe (2) présente une conductibilité directionnelle en direction des deux conducteurs de contact (3) et (4), situés des deux cotés.

2. Élément de chauffage flexible de surface, selon la spécification 1,
**caractérisé par le fait,**
**que** non seulement les conducteurs de contact (3) et (4), mais aussi les conducteurs de chauffe (1) font contact mutuellement, la déflexion de chaque faisceau de conducteurs de chauffe étant aussi grande que chaque conducteur chevauche et touche plusieurs conducteurs contigus.

3. Élément de chauffage de surface, selon la spécification 1 ou 2,
**caractérisé par le fait,**
**que** non seulement en cas d'interruption de quelques conducteurs de chauffe (1), mais aussi de conducteurs de contact (3) et (4), le flux du courant dans les conducteurs de contact et de chauffe est maintenu pratiquement invariable, grâce aux multiples contacts avec les conducteurs contigus.

4. Élément de chauffage de surface, selon l'une des spécifications 1 - 3,
**caractérisé par le fait,**
**que** non seulement les conducteurs de chauffe (1), mais aussi les conducteurs de contact (3), (4) sont enrobés d'un tissu à mailles, les conducteurs de contact (3), (4) formant pratiquement une bande de contiguïté homogène par le contact des conducteurs entre eux qui, même en cas d'interruption de quelques éléments de contact, permettra de maintenir une haute conductivité électrique, orthogonalement à la direction principale de la barre de contact.

5. Élément de chauffage de surface, selon l'une des spécifications susmentionnées,
**caractérisé par le fait,**
**que** les conducteurs de chauffe (1) sont en fibres de carbone ou en filaments d'acier inoxydable.

6. Élément de chauffage de surface, selon l'une des spécifications 1, 3, 4 ou 5,
**caractérisé par le fait,**
**que** quelques conducteurs de chauffe posés périodiquement sont aménagés inversement dans la surface de chauffe (5) et en phases décalées aux autres conducteurs de chauffe, et
**que** pour le moins deux segments de chauffe (2a), (2b) sont posés chacun différemment, de manière à obtenir différentes puissances de chauffage.
